# EUROPÄISCHE PATENTSCHRIFT

(11) **EP 1 293 609 B1**
(45) Veröffentlichungstag und Bekanntmachung des Hinweises auf die Patenterteilung: **18.04.2007**
(21) Anmeldenummer: 02020621.5
(22) Anmeldetag: 13.09.2002
(51) Int. Cl.: E01C 23/24

(54) **Verfahren und Vorrichtung zur Erzeugung von Fahrbahnmarkierungslinien mit erhabenen Wülsten**
Process and apparatus for making roadmarking lines with raised ridges
Procédé et dispositif pour la production de lignes de signalisation routières avec relief

(30) Priorität: 14.09.2001 DE 10145428; 15.04.2002 DE 10216797
(43) Veröffentlichungstag der Anmeldung: 19.03.2003
(73) Patentinhaber: Hofmann, Jan Philipp, 22609 Hamburg (DE)
(72) Erfinder: Hofmann, Jan Philipp, 22609 Hamburg (DE)
(74) Vertreter: Schulze Horn, Kathrin

(56) Entgegenhaltungen:
- DE-A- 2 141 961
- DE-A- 3 907 827
- NL-A- 8 002 919

## Beschreibung

Die Erfindung betrifft ein Verfahren zur Erzeugung von Fahrbahnmarkierungslinien mit erhabenen Wülsten quer oder schräg zur Linienlängsachse, wobei die Markierungslinien aus einem zunächst fließfähigen, aushärtenden Markierungsmaterial und mit Hilfe eines im wesentlichen vertikal verschieblichen Schiebers bei einer Bewegung in Linienrichtung erzeugt werden. Weiter betrifft die Erfindung eine Vorrichtung zur Erzeugung von Fahrbahnmarkierungslinien mit erhabenen Wülsten quer oder schräg zur Linienlängsachse mit Hilfe eines im wesentlichen vertikal verschieblichen Schiebers.

Die NL-A-8002919 offenbart ein Verfahren zur Erzeugung von Fahrbahnmarkierungslinien mit erhabenen Wülsten quer zur Linienlängsachse, wobei die Markierungslinien aus einem zunächst fließfähigen, aushärtenden Markierungsmaterial erzeugt werden, wobei mit einem in eine auf eine Fahrbahn zunächst eben aufgebrachte, noch nicht ausgehärtete Markierungsmaterialschicht eintauchenden, im wesentlichen vertikal verschieblichen Schieber bei einer Bewegung in Linienrichtung Markierungsmaterial zu nach strekkenweisem Anheben des Schiebers auf der Linie zurückbleibenden Wülsten zusammengeschoben wird. Außerdem offenbart die NL-A-8002919 eine Vorrichtung zur Erzeugung von Fahrbahnmarkierungslinien mit erhabenen wülsten quer zur Linienlängsachse, wobei die Vorrichtung einen zwischen neben den Rändern einer vorher aufgebrachten ebenen Markierungsmaterialschicht auf der Fahrbahn gleitenden Kufen im wesentlichen vertikal verschieblichen, bei Bewegung in Linienrichtung den Markierungsstoff zu Wülsten zusammenschiebenden Schieber aufweist. Die ebene Markierungsmaterialschicht wird dabei mittels eines auf der Fahrbahn auf zwei Kufen gleitenden, nach oben hin offenen Ziehkastens durch Aufziehen hergestellt. Das Markierungsmaterial fällt unter Schwerkraftwirkung in den Ziehkasten, der zur Fahrbahn hin eine Bodenöffnung mit der Breite der Markierungslinie aufweist, durch die das Material infolge der Schwerkraft auf die Fahrbahn gelangt.

Nachteilig bei diesem bekannten Verfahren und der zugehörigen Vorrichtung sind die Beschränkung auf eine Ausbringung des Markierungsmaterials mittels Schwerkraft aus dem Ziehkasten und die dadurch verursachte geringe Arbeitsgeschwindigkeit. Darüber hinaus ergibt sich durch die Ausbringung mittels Schwerkraft ein Einfluß der Füllstandshöhe des Markierungsmaterials im offenen Ziehkasten auf die durch die Bodenöffnung ausgetragene Materialmenge. d.h. die ausgetragene Materialmenge und damit die Schichtdicke der Markierungslinie ist bei schwankendem Füllstand nicht konstant.

Es ist Aufgabe der Erfindung, ein Verfahren und eine Vorrichtung der eingangs genannten Art zu schaffen, die die vorstehend beschriebenen Nachteile vermeiden und die insbesondere ein schnelleres Arbeiten erlauben.

Die Lösung der verfahrensbezogenen Aufgabe erfolgt mit einem Verfahren der eingangs genannten Art, das dadurch gekennzeichnet ist,
- daß in einem ersten Verfahrensschritt zunächst eine ebene Markierungsmaterialschicht in konstanter Dicke auf die Fahrbahn aufgebracht wird,
- daß in einem zweiten Verfahrensschritt mit dem Schieber, der in die zuvor aufgebrachte ebene, noch nicht ausgehärtete Markierungsmaterialschicht eintaucht, bei dessen Bewegung in Linienrichtung Markierungsmaterial zu nach streckenweisem Anheben des Schiebers auf der Markierungslinie zurückbleibenden Wülsten zusammengeschoben wird und
- daß das Markierungsmaterial vor dem Erzeugen der Wülste mit Hilfe mindestens einer direkt mit einer Austragöffnung verbundenen Pumpe auf die Fahrbahn aufgebracht wird.

Die Erfindung bietet den Vorteil, daß das Markierungsmaterial zuerst als ebener Streifen auf die Fahrbahn aufgetragen werden kann, wobei jedes Auftragverfahren einsetzbar ist. Erst danach und unabhängig von der Art des Auftragverfahrens und von der Art der Auftragvorrichtung wird durch einen rechtzeitig, d.h. vor dem Aushärten des Markierungsmaterials, nachfolgenden Arbeitsvorgang die Markierungsmaterialschicht mit quer oder schräg zur Linienrichtung verlaufenden Wülsten versehen. Dadurch, daß das Markierungsmaterial vor dem Erzeugen der Wülste mit Hilfe mindestens einer direkt mit einer Austragöffnung verbundenen Pumpe in konstanter Dicke auf die Fahrbahn aufgebracht wird, ist eine besonders hohe Arbeitsgeschwindigkeit erzielbar. Bei der Verwendung von Zweikomponenten-Markierungsmaterial werden die beiden Materialkomponenten vorzugsweise durch zwei gemeinsam angetriebene Dosierpumpen in vorgeschriebenem Mischungsverhältnis dosiert und dann auf dem Weg zu einem Austragschlitz mit Hilfe einer Mischvorrichtung gemischt. Die Verweilzeit des mit der Aushärtungsreaktion beginnenden Gemisches im Gerät beträgt im Vergleich zum Verfahren mit offenen Ziehkästen, deren Wände relativ häufig unter Arbeitsunterbrechung gereinigt werden müssen, nur einen Bruchteil. Außerdem ist die Strömungsgeschwindigkeit für das in der Mischvorrichtung gemischte Zwei-Komponenten-Material auf Grund von mit kleinem Querschnitt ausführbaren Kanälen genügend hoch, um eine von den Wandzonen (Strömungsgeschwindigkeit 0) ausgehende Aushärtung zu vermeiden. Aus diesen Gründen können Markierungsarbeiten mit Pumpensystemen im Vergleich zu Arbeiten mit offenen Ziehkästen - bei sichergestellter Materialversorgung zeitlich beliebig lange ausgedehnt werden.

Soll die Kontur der Wülste vollständig durch eine stets mit dem Markierungsstoff im Eingriff befindliche untere Schieberkante ausgeformt werden, muß in den Zwischenräumen von einem Wulst bis zum nächsten eine größere Materialmenge zusammengeschoben werden, als für die Bildung eines Wulstes verbraucht wird. Selbst wenn man diesen Überschuß an zusammengeschobenem Markierungsstoff durch entsprechend exakte Einstellung des Schieberhubes und der Hubdauer sehr gering hält, vergrößert sich die sich vor dem Schieber ansammelnde und von diesem voran zu schiebende Materialmenge fortwährend. Dies ist nur so lange praktikabel, bis das Überschußmaterial überläuft und dann neben der Markierungslinie auf der Fahrbahn verschmiert wird. Zur Vermeidung einer zu großen Materialansammlung vor dem Schieber wird nach einem weiteren Merkmal der Erfindung vorgeschlagen, daß die Wulsthöhe nach Maßgabe eines sich vor dem Schieber ansammelnden Markierungsmaterialüberschusses so verändert wird, daß der Überschuß eine obere und untere Überschußmengengrenze nicht über- bzw. unterschreitet. Dazu wird vorzugsweise dem Bedienungspersonal eine Möglichkeit gegeben, während des Markierungsvorganges den Schieber vorübergehend für einen oder mehrere Wülste um einen zusätzlichen Hubbetrag anzuheben und auf diese Weise durch einen vorübergehend erhöhten Materialverbrauch bei der Wulstbildung die Materialansammlung vor dem Schieber zu reduzieren.

Alternativ dazu läßt sich eine Materialansammlung vor dem Schieber dadurch reduzieren, dass mit Hilfe der Längensteuerung für die Wülste die Wulstlänge in Linienrichtung vorübergehend verlängert wird, um auf diese alternative Weise mehr Material für die Wulstbildung zu verbrauchen.

Die Lösung des vorrichtungsbezogenen Teils der Aufgabe erfolgt mit einer Vorrichtung zur Erzeugung von Fahrbahnmarkierungslinien mit erhabenen Wülsten quer oder schräg zur Linienlängsachse mit Hilfe eines im wesentlichen vertikal verschieblichen Schiebers, die gekennzeichnet ist durch
- eine eine ebene Markierungsmaterialschicht in konstanter Dicke auf die Fahrbahn aufbringende Austrageinrichtung,
- eine in Fortbewegungsrichtung der Vorrichtung gesehen in einem Abstand hinter der Austrageinrichtung folgende Wulstformungsvorrichtung mit zwei neben den Rändern der vorher aufgebrachten ebenen Markierungsmaterialschicht auf der Fahrbahn gleitende Kufen und mit dem Schieber, der zwischen den Kufen im wesentlichen vertikal verschiebbar ist und mit dem bei Bewegung in Linienrichtung der Markierungsstoff zu Wülsten zusammenschiebbar ist, und
   Pumpen, mit denen die die ebene Markierungsmaterialschicht erzeugende Austrageinrichtung für das Markierungsmaterial ausgestattet ist.

Vorteilhaft ist neben der oben schon erwähnten schnelleren Arbeitsgeschwindigkeit weiter, daß bei der nachgeschleppten Vorrichtung zur Erzeugung der Wülste eine regelmäßige Reinigung nur vergleichsweise sehr kleiner, mit dem aushärtend reagierenden Materialgemisch in Berührung kommender Flächen erforderlich ist. Das betrifft von dem Material berührte Flächen an den Gleitkufen und am unteren Rand des die Wülste erzeugenden, vertikal verstellbaren Schiebers. Zur Reinigung genügen ein Anheben dieser Vorrichtung und das Entfernen des fortgeschritten reagierenden Materials mit einem Tuch; ein Vorgang, der weniger als eine Minute Zeit beansprucht.

In den Ansprüchen 4 bis 9 sind vorteilhafte Weiterbildungen der Vorrichtung angegeben.

Im folgenden werden Ausführungsbeispiele der Erfindung anhand einer Zeichnung erläutert. Die Figuren der Zeichnung zeigen:
- Figur 1: eine Vorrichtung in Seitenansicht
- Figur 2: die Vorrichtung aus Figur 1 in Ansicht von hinten,
- Figur 3: einen Ausschnitt aus der Vorrichtung mit einem geänderten Schieber in einer Rückansicht und
- Figur 4: den Ausschnitt der Vorrichtung aus Figur 3 im Horizontalschnitt gemäß der Linie IV - IV in Figur 3.

Die gesamte in Figur 1 dargestellte Vorrichtung ist einem hier nicht dargestellten Fahrzeug zugeordnet und wird in Pfeilrichtung bewegt.

Die Vorrichtung umfaßt zwei Teile, nämlich eine Austrageinrichtung 9.1 und eine Wulstformungsvorrichtung 9.2.

In der Austrageinrichtung 9.1 fördern zwei Pumpen 1 und 2 die beiden Komponenten eines Zweikomponenten-Markierungsmaterials aus Vorratsbehältern 3 und 4 durch eine Mischvorrichtung 5 und daran anschließend durch einen Austragschlitz 6 mit einer der Breite einer zu erzeugenden Markierungslinie 7 entsprechenden Breite als ebene, also oberseitig glatte Markierungslinie 7' auf eine Fahrbahn 8.

In einem Abstand hinter dem Austragschlitz 6 folgt die Wulstformungsvorrichtung 9.2, die auf zwei unmittelbar neben den Rändern der Markierungslinie 7 angeordneten Gleitkufen 10a, 10b auf der Fahrbahn 8 gleitet und die über ein oder zwei Zugstangen 25 gelenkig mit einem den Austragschlitz 6 aufweisenden Teil der Austrageinrichtung verbunden ist.

Wie die Figuren 1 und 2 zeigen, ist zwischen den Gleitkufen 10a, 10b in zwei Führungen 11a, 11b ein vertikal verschieblicher Schieber 12 angeordnet, hier quer zur Längsrichtung der Markierungslinie 7. Der Schieber 12 ist mit der Kolbenstange 15 eines Pneumatikzylinders 13 verbunden. Durch eine Feder 14 wird die Kolbenstange 15 zusammen mit dem Schieber 12 in eine obere, durch einen Anschlag 16 bestimmte Position geschoben. Diese obere Position entspricht einer Höhe h2 der Wülste 23. Bei Druckbeaufschlagung des oberen Zylinderraumes 17 des Zylinders 13 wird der Schieber 12 in die dargestellte untere, durch einen Anschlag 18 bestimmte Position verschoben. Diese untere Position entspricht einer Höhe h1 der Markierungslinie 7 zwischen den Wülsten 23.

Der Anschlag 16 ist durch eine Kolbenstange 19 gebildet, die mit einem Kolben 21 verbunden ist, der bei Belüftung eines der Kolbenstange 19 abgewandten Zylinderraumes 22 die untere Endlage einnimmt, in der sie den Anschlag für die obere, der Oberkante der Wülste 23 entsprechende Position von Kolbenstange 15 und Schieber 12 bildet. Nach Entlüften des Zylinderraumes 22 können sich Kolbenstange 15 und Schieber 12 in eine um den möglichen zusätzlichen Hub h3 höhere Position verschieben, wenn Wülste 23 mit größerer Höhe zum Zwecke eines größeren Materialverbrauches und damit zum Zwecke der Verringerung eines sich vor dem Schieber 12 ansammelnden Materialüberschusses 24 ausgeformt werden sollen.

Die Figur 3 zeigt ganz unten die Fahrbahn 8, die mit einer oberseitig zunächst glatten und ebenen Markierungslinie 7' versehen ist. Auf der Fahrbahn 8 gleiten die zwei parallel zueinander ausgerichteten Kufen 10a, 10b, auf die oberseitig die Führung 11a, 11b aufgesetzt ist. In dieser Führung 11a, 11b ist der Schieber 12 in Vertikalrichtung verstellbar geführt. Ganz oben in Figur 3 sind die Mittel zur Höhenverstellung des Schiebers 12 dargestellt, die oben schon näher erläutert wurden.

Der Schieber 12 gemäß Figur 3 ist hier schräg zur LinienLängsrichtung angeordnet, wobei dann entsprechend dieser Schrägausrichtung Wülste auf der Markierungslinie 7 erzeugt werden, die schräg zur Linienlängsrichtung verlaufen.

Der in Figur 4 dargestellte Schnitt gemäß der Linie IV-IV in Figur 1 zeigt deutlich den Schieber 12 in seiner zur Markierungslinie 7 und zur Bewegungsrichtung (Pfeilrichtung) schräg verlaufenden Ausrichtung. Links und rechts in Figur 4 sind Teile der beiden Kufen 10a, 10b sichtbar.

Mit den Kufen 10a, 10b sind die Teile der Führung 11a, 11b verbunden, in denen der Schieber 12 mit seinen seitlichen vertikalen Kanten vertikal verschieblich geführt ist.

Durch den unten in Figur 4 eingezeichneten Pfeil ist die Bewegungsrichtung der Vorrichtung bei deren Einsatz dargestellt. Auf der in Bewegungsrichtung weisenden Flachseite des Schiebers 12, also auf der in Figur 4 nach unten weisenden Seite, sind mehrere, hier insgesamt vier vertikale Stege 12' aufgesetzt, z.B. angeschweißt. Die Stege 12' verlaufen hier parallel zueinander und parallel zu den Kufen 10a, 10b. Auf diese Weise wird auf der in Bewegungsrichtung weisenden Flachseite des Schiebers 12 eine Unterteilung in mehrere, hier insgesamt fünf Abschnitte oder Abteile vorgenommen, in denen jeweils ein Anteil des Markierungsstoffs bei der Bewegung der Vorrichtung entlang der Markierungslinie 7 aufgestaut und angesammelt wird. Die Unterteilung durch die Stege 12' sorgt dafür, daß auch auf der in Bewegungsrichtung gesehen vorlaufenden Seite des Schiebers 12, also auf der in Figur 2 an der rechten Kufe 10a liegenden Seite, bei schrägem Verlauf des Schiebers 12 das Markierungsmaterial sich nur innerhalb eines Unterteilungsabschnittes zur Seite verschieben kann, nicht aber über die Grenzen des Abschnittes hinaus. Somit bleibt auf dieser vorlaufenden Seite des Schiebers 12 Markierungsmaterial in ausreichend gleichmäßiger Verteilung für eine vollständige Ausbildung der Wülste 23 vorhanden.

Bei Bedarf kann der Schieber 12 in seiner Ausrichtung relativ zu den Kufen 10a, 10b zur Erzielung unterschiedlicher Schräg-Ausrichtungen der Wülste 23 verstellbar sein. Dabei können dann zweckmäßig auch die Stege 12' entsprechend verstellbar an dem Schieber 12 gehaltert sein.

Zur Anpassung an unterschiedliche Markierungslinienbreiten können die Kufen 10a, 10b in ihrem Abstand voneinander einstellbar sein.

## Patentansprüche

1. Verfahren zur Erzeugung von Fahrbahnmarkierungslinien (7) mit erhabenen Wülsten (23) quer oder schräg zur Linienlängsachse, wobei die Markierungslinien (7) aus einem zunächst fließfähigen, aushärtenden Markierungsmaterial und mit Hilfe eines im wesentlichen vertikal verschieblichen Schiebers (12) bei einer Bewegung in Linienrichtung erzeugt werden,
**dadurch gekennzeichnet,**
- **daß** in einem ersten Verfahrensschritt zunächst eine ebene Markierungsmaterialschicht (7') in konstanter Dicke auf die Fahrbahn (8) aufgebracht wird und
- **daß** in einem zweiten Verfahrensschritt mit dem Schieber (12), der in die zuvor aufgebrachte ebene, noch nicht ausgehärtete Markierungsmaterialschicht (7') eintaucht, bei dessen Bewegung in Linienrichtung Markierungsmaterial zu nach streckenweisem Anheben des Schiebers (12) auf der Markierungslinie (7) zurückbleibenden Wülsten (23) zusammengeschoben wird und
- **daß** das Markierungsmaterial vor dem Erzeugen der Wülste (23) mit Hilfe mindestens einer direkt mit einer Austragöffnung (6) verbundenen Pumpe (1, 2) auf die Fahrbahn (8) aufgebracht wird.

2. Verfahren nach Anspruch 1, **dadurch gekennzeichnet, daß** die Wulsthöhe nach Maßgabe eines sich vor dem Schieber (12) ansammelnden Markierungsmaterialüberschusses (24) so verändert wird, daß der Überschuß (24) eine obere und untere Überschußmengengrenze nicht über- bzw. unterschreitet.

3. Vorrichtung zur Erzeugung von Fahrbahnmarkierungslinien (7) mit erhabenen Wülsten (23) quer oder schräg zur Linienlängsachse mit Hilfe eines im wesentlichen vertikal verschieblichen Schiebers (12),
**gekennzeichnet durch**
- eine eine ebene Markierungsmaterialschicht (7') in konstanter Dicke auf die Fahrbahn (8) aufbringende Austrageinrichtung (9.1),
- eine in Fortbewegungsrichtung der Vorrichtung gesehen in einem Abstand hinter der Austrageinrichtung (9.1) folgende Wulstformungsvorrichtung (9.2) mit zwei neben den Rändern der vorher aufgebrachten ebenen Markierungsmaterialschicht (7') auf der Fahrbahn (8) gleitende Kufen (10a, 10b) und mit dem Schieber (12), der zwischen den Kufen (10a, 10b) im wesentlichen vertikal verschiebbar ist und mit dem bei Bewegung in Linienrichtung der Markierungsstoff zu Wülsten (23) zusammenschiebbar ist, und
- Pumpen (1, 2), mit denen die die ebene Markierungsmaterialschicht (7') erzeugende Austrageinrichtung (9.1) für das Markierungsmaterial ausgestattet ist.

4. Vorrichtung nach Anspruch 3, **dadurch gekennzeichnet, daß** eine fernbetätigbare Verschiebeeinrichtung für den Schieber (12) vorgesehen ist.

5. Vorrichtung nach Anspruch 4, **dadurch gekennzeichnet, daß** die Verschiebeeinrichtung für den Schieber (12) mit einem von Bedienungspersonal von einem Bedienungsstand der Vorrichtung aus verstellbaren, die Höhe der Wülste (23) beeinflussenden oberen Anschlag (16) ausgestattet ist.

6. Vorrichtung nach Anspruch 4 oder 5, **dadurch gekennzeichnet, daß** die Verschiebeeinrichtung für den Schieber (12) und/oder der obere Anschlag (16) durch je eine pneumatisch betätigbare Kolben-ZylinderEinheit gebildet sind/ist.

7. Vorrichtung nach einem der Ansprüche 3 bis 6, **dadurch gekennzeichnet, daß** sie mit mindestens einer Zugstange (25) ausgestattet ist, über welche die Wulstformungsvorrichtung (9.2) mit der Austrageinrichtung (9.1) verbunden oder verbindbar ist, wobei die Zugstange (25) in ihren Verbindungspunkten mit der Austrageinrichtung (9.1) und mit der Wulstformungsvorrichtung (9.2) um je eine horizontale, quer zur Linienrichtung verlaufende Achse verschwenkbar ist.

8. Vorrichtung nach einem der Ansprüche 3 bis 7, **dadurch gekennzeichnet, daß** der Schieber (12) auf seiner in Bewegungsrichtung weisenden Seite einen oder mehrere vertikal verlaufende Stege (12') aufweist.

9. Vorrichtung nach Anspruch 8, **dadurch gekennzeichnet, daß** der Schieber (12) schräg zur Linienlängsachse verläuft und daß der Steg oder die Stege (12') parallel zu den Kufen (10a, 10b) verlaufen.

## Claims

1. Method for making roadmarking lines (7) with raised ridges (23) diagonally or transversely to the longitudinal axis of the line, with the roadmarking lines (7) being produced from an initially flowable, hardening marking material and by means of an essentially vertically slidable blade (12) during a movement in the direction of the line, **characterized in that**
- in a first method step, a level marking material layer (7') is initially applied at a constant thickness onto the roadway (8); and
- in a second method step with the blade (12) which is immersed in the level marking material layer (7') applied beforehand and not yet hardened, during the blade's movement in the direction of the line, marking material is pushed together - after the blade (12) is lifted up in sections - to form ridges (23) remaining on the marking line (7) ; and
- the marking material is applied - before the ridges (23) are formed - to the roadway (8) by means of at least one pump (1, 2) directly connected with a discharge opening (6).

2. Method according to claim 1, **characterized in that** the ridge height is changed in accordance with roadmarking material excess (24) collecting in front of the blade (12) such that the excess (24) does not exceed or, respectively, fall below an upper and lower excess volume limit.

3. Device for making roadmarking lines (7) with raised ridges (23) diagonally or transversely to the longitudinal axis of the line, by means of an essentially vertically slidable blade (12),
**characterized by**
- a discharge unit (9.1) applying a level roadmarking material layer (7') at a constant thickness onto the roadway (8);
- a ridge forming device (9.2) following at a distance behind the discharge unit (9.1) seen in the direction of travel of the device, with two runners (10a, 10b) sliding next to the edges of the level roadmarking material layer (7') applied beforehand onto the roadway (8), and with the blade (12) which is essentially vertically movable between the runners (10a, 10b) and by means of which the marking material can be pushed together to ridges (23) upon movement in the direction of the line; and
- pumps (1, 2) which are provided for the marking material discharge unit (9.1) which produces the level marking material layer (7').

4. Device according to claim 3, **characterized in that** a remote-controllable movable unit for the blade (12) is provided.

5. Device according to claim 4, **characterized in that** the movable unit for the blade (12) is provided with an upper stop (16) which can be adjusted by the operating personnel from an operating panel of the device and which influences the height of the ridges (23).

6. Device according to claim 4 or 5, **characterized in that** the movable unit for the blade (12) and/or the upper stop (16) is/are formed by one pneumatically operable piston/cylinder unit each.

7. Device according to any one of the claims 3 to 6, **characterized in that** it is provided with at least one connecting rod (25) by means of which the ridge forming device (9.2) is connected or connectable with the discharge unit (9.1), the connecting rod (25) being swivable in its connecting points with the discharge unit (9.1) and with the ridge forming device (9.2) by one horizontal axis each extending diagonally to the direction of the line.

8. Device according to any one of the claims 3 to 7, **characterized in that** the blade (12) is provided, on its side pointing in the direction of movement, with one or a plurality of fins (12') extending vertically.

9. Device according to claim 8, **characterized in that** the blade (12) extends diagonally to the longitudinal axis of the line and that the fin or the fins (12') extend(s) parallel to the runners (10a, 10b).

## Revendications

1. Procédé pour produire des lignes de marquage des routes (7) avec des renflements en relief (23) transversaux ou obliques par rapport à l'axe longitudinal des lignes, les lignes de marquage (7) étant produites lors d'un mouvement dans le sens des lignes, à partir d'un matériau de marquage tout d'abord coulant qui durcit et à l'aide d'un dispositif de poussée (12) déplaçable pour l'essentiel verticalement, **caractérisé en ce que**
- dans une première étape du procédé, tout d'abord, une couche plane de matériau de marquage (7') est appliquée avec une épaisseur constante sur la chaussée (8) et
- dans une deuxième étape du procédé, on pousse du matériau de marquage pour l'amasser en renflements (23), qui restent sur la ligne de marquage (7) après soulèvement du dispositif de poussée (12) par endroits, au moyen du dispositif de poussée (12) qui s'enfonce dans la couche de matériau de marquage (7') plane, appliquée préalablement et non encore durcie, lors du mouvement de celui-ci dans le sens des lignes et
- le matériau de marquage est appliqué sur la chaussée (8) avant la production des renflements (23) à l'aide d'au moins une pompe (1, 2) reliée directement à un orifice de distribution (6).

2. Procédé selon la revendication 1, **caractérisé en ce que** la hauteur des renflements, suivant un excédent de matériau de marquage qui s'accumule devant le dispositif de poussée (12), subit une modification telle que l'excédent (24) ne va pas au-delà ou ne tombe pas en dessous d'une limite supérieure et inférieure de quantité excédentaire.

3. Dispositif pour produire des lignes de marquage des routes (7) avec des renflements en relief (23) transversaux ou obliques par rapport à l'axe longitudinal des lignes à l'aide d'un dispositif de poussée (12) déplaçable pour l'essentiel verticalement,
**caractérisé par**
- un dispositif de distribution (9.1) qui applique une couche plane de matériau de marquage (7') avec une épaisseur constante sur la chaussée (8),
- un dispositif de formation de renflements (9.2) qui, vu dans le sens de la marche du dispositif, est derrière le dispositif de distribution (9.1) à une distance de celui-ci et qui comporte deux patins (10a, 10b) glissant sur la chaussée (8) à côté des bords de la couche plane de matériau de marquage (7') appliquée préalablement et le dispositif de poussée (12) qui est déplaçable pour l'essentiel verticalement entre les patins (10a, 10b) et lequel permet de pousser le matériau de marquage pour l'amasser en renflements (23) lors d'un déplacement dans le sens des lignes et
- des pompes (1, 2) dont est équipé le dispositif de distribution (9.1) de matériau de marquage, qui produit la couche plane de matériau de marquage (7').

4. Dispositif selon la revendication 3, **caractérisé en ce qu'**est prévu un dispositif de coulissement actionnable à distance pour le dispositif de poussée (12).

5. Dispositif selon la revendication 4, **caractérisé en ce que** le dispositif de coulissement pour le dispositif de poussée (12) est équipé d'une butée supérieure (16) qui peut être déplacée par le personnel de service depuis un poste de manoeuvre du dispositif et qui influence la hauteur des renflements (23).

6. Dispositif selon la revendication 4 ou 5, **caractérisé en ce que** le dispositif de coulissement pour le dispositif de poussée (12) et/ou la butée supérieure (16) est/sont constitués par respectivement une unité piston-cylindre actionnable pneumatiquement.

7. Dispositif selon l'une des revendications 3 à 6, **caractérisé en ce qu'**il est équipé d'au moins une barre de traction (25) par l'intermédiaire de laquelle le dispositif de formation de renflements (9.2) est assemblé ou peut être assemblé au dispositif de distribution (9.1), la barre de traction (25) pouvant pivoter en ses points d'assemblage au dispositif de distribution (9.1) et au dispositif de formation de renflements (9.2) autour de respectivement un axe horizontal transversal par rapport au sens des lignes.

8. Dispositif selon l'une des revendications 3 à 7, **caractérisé en ce que** le dispositif de poussée (12) comporte une ou plusieurs nervures verticales (12') sur son côté orienté dans le sens du mouvement.

9. Dispositif selon la revendication 8, **caractérisé en ce que** le dispositif de poussée (12) est oblique par rapport à l'axe longitudinal des lignes et **en ce que** la nervure ou les nervures (12') sont parallèles aux patins (10a, 10b).
